# EUROPÄISCHE PATENTANMELDUNG

(11) **EP 4 647 058 A1**
(43) Veröffentlichungstag der Anmeldung: **12.11.2025**
(21) Anmeldenummer: 24174293.1
(22) Anmeldetag: 06.05.2024
(51) Int. Cl.: A61J 1/03, B65D 75/36

(54) **BLISTER MIT ZWEITER ÖFFNUNG**

(71) Anmelder: Blistox GbR, 24306 Plön (DE)
(72) Erfinder: Dickhardt, Rainer, 24306 Plön (DE); Klockmann, Rainer, 24306 Plön (DE); Bährmann, Markus, 46514 Schermbeck (DE)
(74) Vertreter: Limbeck, Achim

(57) **Zusammenfassung**

Die vorliegende Erfindung betrifft einen Blister (1) zur Aufnahme einer oder mehrerer Einzeldosierungen eines Mittels (2) mit mindestens einem ein Dosierungsreservoir (100) für eine Einzeldosierung bildenden und vollständig verschlossenen Napf (10) mit einem umlaufenden Rand (11), wobei der Blister (1) mindestens eine erste Siegelfolie (12) umfasst, die wenigstens eine erste Öffnung (101) auf der Rückseite (102) des wenigstens einen Napfes (10) unter Ausbildung des als Hohlraum ausgebildeten Dosierungsreservoirs (100) mit dem darin eingebetteten Mittel (2) vollständig verschließt. Der erfindungsgemäße Blister (1) ist dadurch gekennzeichnet, dass der wenigstens eine Napf (10) auf seiner Vorderseite (103) eine zweite Öffnung (104) in seinem Napfboden (105) zur Ausgabe des Mittels (2) aufweist, welche mittels einer auf der Außenseite (1040) der Öffnung (104) angeordneten zweiten Siegelfolie (13), einem Siegelstreifen oder einem Klebestreifen vollständig verschlossen ist.

## Beschreibung

### Technisches Gebiet

Die vorliegende Erfindung betrifft einen Blister gemäß dem Oberbegriff des Patentanspruchs 1.

### Stand der Technik

Üblicherweise werden Tabletten oder Kapseln maschinell verblistert, um sie gegen Umgebungseinflüsse abzuschirmen. Zur Nutzung der so verschlossenen Arzneiformen erfolgt das "Ausdrücken" der Tablette/Kapsel durch die sog. Deckfolie, die zumeist dünner und damit brüchiger ist, als die Napffolie. Der Blister wird damit als Einmalverpackung irreversibel zerstört.

Herkömmliche Blister zur Aufnahme einer oder mehrerer Einzeldosierungen eines Arzneimittels umfassen ein Dosierungsreservoir für eine Einzeldosierung bildenden und vollständig verschlossenen Napf mit einem umlaufenden Rand. Solche Blister sind weiterhin mit einer Siegelfolie (Deckfolie) versehen, die eine Öffnung auf der Rückseite des Napfes unter Ausbildung des als Hohlraum ausgebildeten Dosierungsreservoirs mit dem darin eingebetteten Arzneimittel vollständig verschließt.

Die Deckfolie besteht i.d.R. aus dünner Aluminiumfolie, mit der die Näpfe nach Einfüllen der Arzneiformen hermetisch verschlossen werden (kleben, krimpen). Die Napffolie wird meistens aus Kostengründen in Kunststoff hergestellt und unter Erwärmung in der Blisterverpackungsmaschine durch Vakuum "tiefgezogen", d.h. in eine Vertiefung gedehnt. So entstehen napfähnliche Mulden, die Tabletten oder Kapseln aufnehmen können. In Fällen, wo das Arzneimittel vor Licht und oder Feuchtigkeit der Umgebung geschützt werden muss, werden beide Folien aus Aluminium genutzt.

In der DE 10 2019 119 578 B1 ist ein Applikator und ein Verfahren zur Sublimation eines verdampfungsfähigen Tierarzneimittels (Dosierungsreservoir) beschrieben, bei dem eine Schutzhülle dargestellt ist, die gleichzeitig zum Erwärmen des Inhalts mittels elektrischer Energie genutzt wird. Damit sollen geeignete Substanzen in die Umgebung freigesetzt werden, um dort ihre Wirkung zu entfalten (Arzneimittel, Biozide, Pestizide, Duftstoffe o.ä.).

Die Freisetzung aus dem hermetisch abgeschlossenen Dosierungsreservoir setzt voraus, dass eine gezielt vorgesehene Öffnung im Blister vorhanden ist, oder dieser sich durch internen Druckaufbau öffnet und den Inhalt gezielt freigibt. Die letztgenannte Freisetzung ist jedoch ungesteuert, nicht zielgerichtet und kann zu unerwünschten Effekten führen, welche die Applikation der Dosis erschweren oder gar unmöglich machen.

### Darstellung der Erfindung

Der vorliegenden Erfindung liegt die Aufgabe zugrunde, die vorgenannten Nachteile zu beseitigen und einen Blister zu schaffen, welche eine zielgerichtete und gesteuerte Freisetzung des Inhalts aus dem Dosierreservoir ermöglicht.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Blisters sind in den abhängigen Unteransprüchen angegeben.

Der erfindungsgemäße Blister ist dadurch gekennzeichnet, dass der wenigstens eine Napf auf seiner Vorderseite eine zweite Öffnung in seinem Napfboden zur Ausgabe eines vorzugsweise verdampfungsfähigen Mittels (vorzugsweise einem Arzneimittel) aufweist, welche mittels einer auf der Außenseite der Öffnung angeordneten zweiten Siegelfolie, einem Siegelstreifen oder einem Klebestreifen vollständig verschlossen ist.

Dabei ist besonders vorteilhaft vorgesehen, dass die zweite Siegelfolie, der Siegelstreifen oder der Klebestreifen abziehbar ausgebildet und an dem Napf angeordnet ist.

In einer weiteren vorteilhaften Ausführungsform der Erfindung ist die zweite Siegelfolie, der Siegelstreifen oder der Klebestreifen dafür ausgelegt ist, durch Ausübung von Druck innerhalb des Dosierungsreservoirs, welcher durch eine Erwärmung des Dosierungsreservoirs und des darin enthaltenen Mittels und dessen Sublimation oder durch Erwärmung eines weiteren für eine Druckbeaufschlagung geeigneten Stoffes oder Stoffgemisches innerhalb des Dosierungsreservoirs erreicht wird, zu reißen und das verdampfte Mittel freizugeben.

Die zweite Siegelfolie oder der Siegelstreifen kann bspw. eine Aluminiumfolie sein.

Der Klebestreifen ist in einer vorteilhaften Ausführungsform der Erfindung eine Kunststofffolie mit Klebefläche.

Die erste Siegelfolie ist vorzugsweise eine bis etwa 200 °C, besonders bevorzugt etwa 250 °C inerte, also temperaturbeständige Kunststoff- bzw. Aluminiumfolie.

Die zweite Siegelfolie, der Siegelstreifen oder der Klebestreifen ist vorteilhafterweise haftend, dichtschließend und plastisch schmelzend bei 60 bis 90 °C.

Die zweite Siegelfolie, der Siegelstreifen oder der Klebestreifen ist in einer weiteren Ausführungsform der Erfindung vorzugsweise derart gebildet, dass die Druckbeaufschlagung eine Rissbildung bewirkt, die analog einer Düse die Beschleunigung der austretenden Gase bewirkt.

Für eine richtungsgesteuerte und zielgerichtete Freisetzung kann der Blister beispielsweise wie folgt modifiziert sein:

Bei der Ausformung der jeweiligen Vertiefung (Napf) der Blister wird bspw. ein Loch mit definiertem Durchmesser in den Napfboden gestanzt (2 bis 10 mm Durchmesser). Zur Gewährleistung des Schutzes vor Umgebungseinflüssen während Transport und Lagerung des Blisterinhalts kann das gestanzte Loch wieder verschlossen werden.

Dazu existieren vorzugsweise zwei Optionen: 1) Verschluss mittels eines geeigneten, dauerhaft dicht schließenden Klebestreifens oder 2) Verschluss durch eine temperatursensible, aber -stabilen Folie, die aufgebracht wird. Bei der ersten Variante muss vor der Verwendung des Blisters und der darin bspw. enthaltenen Arzneiform der Klebestreifen durch den Nutzer entfernt werden, so dass die Öffnung freigegeben wird. Bei der zweiten Variante kann die Folie vor der Nutzung verbleiben. Infolge der Erwärmung und des Innendrucks schrumpft die Folie und gibt die Öffnung frei. Durch die Erwärmung des Blisters mittels elektrischer Energie kann nun eine drucklose Freisetzung des Blisterinhalts aus der Öffnung erfolgen.

Aus dieser Konstruktion ergibt sich eine zielgerichtete und gesteuerte Freisetzung des Inhalts aus dem Dosierreservoir. Diese kann in jegliche gewünschte Richtung erfolgen, um bspw. ein Arzneimittel in ein Bienenvolk zu applizieren oder in einer entsprechenden Vorrichtung ätherische Öle gezielt freizusetzen und per Ventilator in der Umgebung zu verteilen.

Verschlussmöglichkeiten, die eine feuchtigkeitsdichten Verschluss gewährleisten:

Klebevariante: diese selbstklebenden Verschlüsse lassen sich maschinell mittels Rollenapplikation aufbringen:
- Aluminiumfolie mit Klebefläche;
- Kunststofffolie mit Klebefläche;

Folienvariante (feuchtigkeitsdicht, temperaturstabil bis 200 °C und plastisch ab 80 °C); diese Folien werden während der Verblisterung mittels Schrumpfprozess unter Wärme auf den Napfboden aufgebracht:
- Geeignete, bis 200 °C inerte Kunststofffolie
- Naturmaterialien, z.B. auf Gelatine-, Agar-Agar- oder Stärkebasis
   Kurzbeschreibung der Zeichnungen

Weitere Ziele, Merkmale, Vorteile und Anwendungsmöglichkeiten des erfindungsgemäßen Blisters ergeben sich aus der nachfolgenden Beschreibung eines Ausführungsbeispiels anhand der Zeichnungen.

In den Zeichnungen zeigen

Fig. 1 den erfindungsgemäßen Blister in einer vorteilhaften Ausführungsform in der Seitenansicht im Querschnitt;

Fig. 2 den erfindungsgemäßen Blister wie in Fig. 1 in der Draufsicht;

Fig. 3 den erfindungsgemäßen Blister wie in Fig. 1 in der Rückansicht.

### Ausführung der Erfindung

Wie aus Fig. 1 ersichtlich, umfasst die zweite Siegelfolie 13, der Siegelstreifen oder der Klebestreifen mindestens einen nicht an dem Napf 10 anhaftenden Abziehstreifen 130, welcher im Verschlusszustand der zweiten Öffnung 104 über den an dem Napf 10 anhaftenden Bereich der zweiten Siegelfolie 13, des Siegelstreifens oder des Klebestreifens hinausstehend ausgebildet oder angeordnet ist und mittels dem die Siegelfolie 13, der Siegelstreifen oder der Klebestreifen von der zweiten Öffnung 104 abziehbar ist.

Die Größe der zweiten Öffnung 104 beträgt vorzugsweise 1 bis 15 mm, besonders bevorzugt 3 - 10 mm.

Wie aus Fig. 2 ersichtlich, ist die zweite Öffnung 104 vorzugsweise ein in den Napfboden 105 eingestanztes Loch.

Wie aus Fig. 3 ersichtlich, umfasst der erfindungsgemäße Blister 1 vorteilhafterweise eine Wärmequelle 14, mittels der sich das Dosierungsreservoir 100 und/oder das darin befindliche Mittel 2 (hier eine Tablette, Kapsel oder ein anderes Medium) erwärmen lässt. Die Wärmequelle 14 umfasst weiterhin bevorzugt einen elektrischen Widerstand, der auf dem Dosierungsreservoir 100 aufgebracht und/oder aufgedruckt ist (Fig. 3).

Die zweite Siegelfolie 13, der Siegelstreifen oder der Klebestreifen kann in einer besonders vorteilhaften Ausführungsform der Erfindung vorzugsweise während der Verblisterung auf den Napfboden 105 aufgebracht werden.

Das Aufbringen der zweiten Siegelfolie 13, der Siegelstreifen oder der Klebestreifen auf den Napfboden 105 erfolgt dabei vorteilhafterweise durch Kleben, Schrumpfen oder durch ein anderes geeignetes Verfahren.

### Liste der Bezugsziffern

- 1: Blister
- 10: Napf
- 11: umlaufender Rand
- 12: erste Siegelfolie
- 13: zweite Siegelfolie
- 14: Wärmequelle
- 100: Dosierungsreservoir
- 101: erste Öffnung
- 102: Rückseite des Napfes
- 103: Vorderseite des Napfes
- 104: zweite Öffnung
- 105: Napfboden
- 130: Abziehstreifen an der zweiten Siegelfolie
- 1040: Außenseite der zweiten Öffnung

## Patentansprüche

1. Blister (1) zur Aufnahme einer oder mehrerer Einzeldosierungen eines Mittels (2) mit mindestens einem ein Dosierungsreservoir (100) für eine Einzeldosierung bildenden und vollständig verschlossenen Napf (10) mit einem umlaufenden Rand (11), wobei der Blister (1) mindestens eine erste Siegelfolie (12) umfasst, die wenigstens eine erste Öffnung (101) auf der Rückseite (102) des wenigstens einen Napfes (10) unter Ausbildung des als Hohlraum ausgebildeten Dosierungsreservoirs (100) mit dem darin eingebetteten Mittel (2) vollständig verschließt,
**dadurch gekennzeichnet, dass**
der wenigstens eine Napf (10) auf seiner Vorderseite (103) eine zweite Öffnung (104) in seinem Napfboden (105) zur Ausgabe des Mittels (2) aufweist, welche mittels einer auf der Außenseite (1040) der zweiten Öffnung (104) angeordneten zweiten Siegelfolie (13), einem Siegelstreifen oder einem Klebestreifen vollständig verschlossen ist.

2. Blister (1) nach Anspruch 1,
**dadurch gekennzeichnet, dass**
die zweite Siegelfolie (13), der Siegelstreifen oder der Klebestreifen abziehbar ausgebildet und an dem Napf (10) angeordnet ist.

3. Blister (1) nach Anspruch 1 oder 2,
**dadurch gekennzeichnet, dass**
die zweite Siegelfolie (13), der Siegelstreifen oder der Klebestreifen dafür ausgelegt ist, durch Ausübung von Druck innerhalb des Dosierungsreservoirs (100), welcher durch eine Erwärmung des Dosierungsreservoirs (100) und des darin enthaltenen Mittels (2) und dessen Sublimation oder durch Erwärmung eines weiteren für eine Druckbeaufschlagung geeigneten Stoffes oder Stoffgemisches innerhalb des Dosierungsreservoirs (100) erreicht wird, zu reißen und das verdampfte Mittel (2) freizugeben.

4. Blister (1) nach einem oder mehreren der vorangegangenen Ansprüche,
**dadurch gekennzeichnet, dass**
die zweite Siegelfolie (13) oder der Siegelstreifen eine Aluminiumfolie ist.

5. Blister (1) nach einem oder mehreren der vorangegangenen Ansprüche,
**dadurch gekennzeichnet, dass**
der Klebestreifen eine Kunststofffolie mit Klebefläche ist.

6. Blister (1) nach einem oder mehreren der vorangegangenen Ansprüche,
**dadurch gekennzeichnet, dass**
die zweite Siegelfolie (13), der Siegelstreifen oder der Klebestreifen mindestens einen nicht an dem Napf (10) anhaftenden Abziehstreifen (130) umfasst, welcher im Verschlusszustand der zweiten Öffnung (104) über den an dem Napf (10) anhaftenden Bereich der zweiten Siegelfolie (13), des Siegelstreifens oder des Klebestreifens hinausstehend ausgebildet oder angeordnet ist und mittels dem die Siegelfolie (13), der Siegelstreifen oder der Klebestreifen von der zweiten Öffnung (104) abziehbar ist.

7. Blister (1) nach einem oder mehreren der vorangegangenen Ansprüche,
**dadurch gekennzeichnet, dass**
die erste Siegelfolie (12) eine bis etwa 200 °C, vorzugsweise etwa 250 °C inerte, also temperaturbeständige Kunststoff- oder Aluminiumfolie ist.

8. Blister (1) nach einem oder mehreren der vorangegangenen Ansprüche,
**dadurch gekennzeichnet, dass**
die zweite Siegelfolie (13), der Siegelstreifen oder der Klebestreifen haftend, dichtschließend und plastisch schmelzend bei 60 bis 90 °C ist.

9. Blister (1) nach einem oder mehreren der vorangegangenen Ansprüche,
**dadurch gekennzeichnet, dass**
die zweite Siegelfolie (13), der Siegelstreifen oder der Klebestreifen derart gebildet ist, dass die Druckbeaufschlagung eine Rissbildung bewirkt, die analog einer Düse die Beschleunigung der austretenden Gase bewirkt.

10. Blister (1) nach einem oder mehreren der vorangegangenen Ansprüche,
**dadurch gekennzeichnet, dass**
die Größe der zweiten Öffnung (104) 1 bis 15 mm, vorzugsweise 3 - 10 mm beträgt.

11. Blister (1) nach einem oder mehreren der vorangegangenen Ansprüche,
**dadurch gekennzeichnet, dass**
die zweite Öffnung (104) ein in den Napfboden (105) eingestanztes Loch ist.

12. Blister (1) nach einem oder mehreren der vorangegangenen Ansprüche,
**dadurch gekennzeichnet, dass**
er eine Wärmequelle (14) umfasst, mittels der sich das Dosierungsreservoir (100) und/oder das darin befindliche Mittel (2) erwärmen lässt.

13. Blister (1) nach Anspruch 11,
**dadurch gekennzeichnet, dass**
die Wärmequelle (14) einen elektrischen Widerstand umfasst, der auf dem Dosierungsreservoir (100) aufgebracht und/oder aufgedruckt ist.

14. Verfahren zur Herstellung eines Blisters (1) nach einem oder mehreren der vorangegangenen Ansprüche,
**dadurch gekennzeichnet, dass**
die zweite Siegelfolie (13), der Siegelstreifen oder der Klebestreifen während der Verblisterung auf den Napfboden (105) aufgebracht werden.

15. Verfahren zur Herstellung eines Blisters (1) nach Anspruch 14,
**dadurch gekennzeichnet, dass**
das Aufbringen der zweiten Siegelfolie (13), der Siegelstreifen oder der Klebestreifen auf den Napfboden (105) durch Kleben, Schrumpfen oder durch ein anderes geeignetes Verfahren erfolgt.
